# EUROPÄISCHE PATENTSCHRIFT

(11) **EP 4 015 977 B1**
(45) Veröffentlichungstag und Bekanntmachung des Hinweises auf die Patenterteilung: **03.04.2024**
(21) Anmeldenummer: 21212710.4
(22) Anmeldetag: 07.12.2021
(51) Int. Cl.: F28G 15/00, F28G 9/00

(54) **SYSTEM UND METHODE ZUR BEHEBUNG DER VERSTOPFUNG IM WASSERHEIZER**
SYSTEM AND METHOD FOR UNCLOGGING THE WATER HEATER
SYSTÈME ET MÉTHODE POUR ÉLIMINER LES OBSTRUCTIONS DANS LE CHAUFFE-EAU

(30) Priorität: 15.12.2020 TR 202020591
(43) Veröffentlichungstag der Anmeldung: 22.06.2022
(73) Patentinhaber: Bosch Termoteknik Isitma ve Klima Sanayi Ticaret Anonim Sirketi, 45030 Manisa (TR)
(72) Erfinder: Kuzucanli, Seyit Ahmet, 45030 Manisa (TR); Yasar, Alp Emre, 45030 Manisa (TR)
(74) Vertreter: Bee, Joachim

(56) Entgegenhaltungen:
- EP-A2- 0 195 366
- CN-B- 102 962 232
- US-A1- 2015 144 074
- US-A1- 2019 120 577

## Beschreibung

### TECHNISCHES GEBIET

Die Erfindung betrifft ein System und eine Methode zur zumindest partiellen Behebung einer zumindest partiellen Verstopfung im ersten Volumen eines Wasserheizers, umfassend eine erste Leitung, einen Wärmetauscher, umfassend ein erstes Volumen, das mit der genannten ersten Leitung hydraulisch verbunden ist, und eine Pumpe zum Pumpen des Wassers im genannten ersten Volumen.

### STAND DER TECHNIK

Wasserheizer, insbesondere Kombi-Wasserheizer, sind an einen Zentralheizkreislauf und an eine Hauswasserleitung angeschlossen. Sie sorgen für die Erwärmung der Flüssigkeit im Zentralheizkreislauf und des Wassers in der Hauswasserleitung. Das Wasser im Zentralheizkreislauf wird in den Wasserheizer eingeleitet, durch eine Heizzelle erwärmt und wieder in den Zentralheizkreislauf zurückgeleitet. Durch Heizkomponenten wie Heizkörper im Zentralheizkreislauf wird dafür gesorgt, dass die Räume geheizt werden. Das Wasser in der Hauswasserleitung wird dadurch erwärmt, dass zwischen dem Wasser aus dem Zentralheizkreislauf nach dessen Erhitzen und dem Wasser aus der Hauswasserleitung anhand eines Wärmetauschers eine Wärmeübertragung durchgeführt wird. Der Wärmetauscher umfasst ein erstes Volumen, durch welches das Wasser aus dem Zentralheizkreislauf fließt, und ein zweites Volumen, durch welches das Wasser der Hauswasserleitung fließt. Das erste Volumen und das zweite Volumen tauschen Wärme über ein Wärmeübertragungsmittel aus. Dabei erfolgt eine Wärmeübertragung aus dem durch eine Heizzelle erwärmten Wasser in dem ersten Volumen des Zentralheizkreislaufes auf das Wasser in dem zweiten Volumen der Hauswasserleitung.

Bei einer Verstopfung auf der Zentralheizungsseite des Wärmetauschers wird das Wasser in der Hauswasserleitung nicht ausreichend erwärmt und der Komfort der Benutzer wird negativ beeinflusst. Eine Verstopfung kann in den nachfolgenden Schritten auch den Wärmetauscher schädigen und für einen Flüssigkeitsstrom aus dem Zentralheizkreislauf in die Hauswasserleitung sorgen.

Im Stand der Technik kann die Verstopfung im ersten Volumen des Wärmetauschers erkannt werden. In der türkischen Patentanmeldung TR2020/06174 A2 werden ein System und eine Methode offenbart, die das Erkennen einer Verstopfung im ersten Volumen ermöglichen.

Die US2015/0144074 A1 offenbart einen Wasserheizer, der einen Reinigungsmodus startet, wenn ein Ablagerungsdetektor zuviele Ablagerungen in einem Wärmeübertrager des Wasserheizers erkennt. Dieses Dokument zeigt den Oberbegriff des Anspruchs 1.

Im Stand der Technik wird nach Erkennung der Verstopfung der Austausch von Ersatzteilen beispielsweise durch den Technik-Service gewährleistet. Der Komfort des Benutzers wird beeinträchtigt, da dieser den verstopften Wärmetauscher bis zur Behebung der Probleme weiterhin nutzt.

Letztlich führen alle oben erwähnten Probleme zur Notwendigkeit einer Neuerung auf dem relevanten technischen Gebiet.

### KURZE BESCHREIBUNG DER ERFINDUNG

Die vorliegende Erfindung betrifft ein System und eine Methode zur Beseitigung der oben erwähnten Nachteile und zum Erzielen neuer Vorteile auf dem relevanten technischen Gebiet.

Eine Aufgabe der Erfindung ist, ein System und eine Methode bereitzustellen, die erlauben, die Verstopfung im Wärmetauscher des Wasserheizers zu beheben.

Eine weitere Aufgabe der Erfindung ist, ein System und eine Methode bereitzustellen, die ermöglichen, die Zeit, in der der Benutzer den verstopften Wasserheizer nutzen muss, zu verkürzen.

Eine weitere Aufgabe der Erfindung ist, ein System und eine Methode bereitzustellen, die ermöglichen, die Verstopfung im Wärmetauscher des Wasserheizers früher festzustellen als jene im Stand der Technik.

Eine weitere Aufgabe der Erfindung ist, ein System und eine Methode bereitzustellen, die ermöglichen, die Verstopfung im Wärmetauscher zu beheben, ohne zusätzliche Vorrichtungen zu benötigen.

Eine weitere Aufgabe der Erfindung ist, ein System und eine Methode bereitzustellen, die ermöglichen, die Lebensdauer der Komponenten der Wasserheizer zumindest teilweise zu verlängern.

Um alle oben erwähnten und sich aus der nachstehenden detaillierten Beschreibung ergebenden Aufgaben zu erfüllen, betrifft die vorliegende Erfindung ein System zur zumindest partiellen Behebung einer zumindest partiellen Verstopfung im ersten Volumen eines Wasserheizers, umfassend eine erste Leitung, einen Wärmetauscher, umfassend ein erstes Volumen, das mit der genannten ersten Leitung hydraulisch verbunden ist, und eine Pumpe zum Pumpen des Wassers im genannten ersten Volumen. Die Erfindung umfasst eine Steuereinheit zum Steuern der genannten Pumpe, wobei die genannte Steuereinheit so konfiguriert ist, dass sie die Pumpe im Falle einer zumindest partiellen Verstopfung im ersten Volumen so steuert, dass das Wasser im ersten Volumen turbulent fließt. So wird durch die zumindest partielle Behebung der Verstopfung im ersten Volumen die unkomfortable Benutzung des verstopften Wärmetauschers seitens des Benutzers verringert und verhindert, dass die Teile des Geräts durch die Verstopfung Schaden nehmen. Die Verstopfung wird zudem behoben, ohne dass zusätzliche Komponenten genutzt werden oder Teile entfernt oder hinzugefügt werden müssen.

Das Merkmal der Erfindung ist, dass die Steuereinheit die Pumpe so steuert, dass die Umdrehungen pro Minute (UpM) mindestens eines Pumpenflügels der Pumpe Werte annehmen, die während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode bei einem ersten Wert liegen, um zu gewährleisten, dass das Wasser im ersten Volumen turbulent fließt.

Das Merkmal einer möglichen Ausführungsform der Erfindung ist, dass der genannte erste Wert in genügend gleichem Abstand zum genannten Maximalwert und zum genannten Minimalwert gewählt wird.

Das Merkmal einer möglichen Ausführungsform der Erfindung ist, dass die Steuereinheit so konfiguriert ist, dass sie die Pumpe so steuert, dass die Umdrehungen pro Minute des Pumpenflügels im genannten ersten Teil Werte annehmen, die sinusförmig varrieren.

Das Merkmal einer weiteren möglichen Ausführungsform der Erfindung ist, dass die Steuereinheit so konfiguriert ist, dass sie die Pumpe so steuert, dass die Umdrehungen pro Minute des Pumpenflügels im genannten ersten Teil Werte annehmen, die so variieren, dass sie die Sinuswelle, deren Amplitude stufenweise steigt, kennzeichnen. So wird gewährleistet, dass die Verstopfung schneller behoben werden kann.

Das Merkmal einer weiteren möglichen Ausführungsform der Erfindung ist, dass die Steuereinheit so konfiguriert ist, dass sie bestimmt, ob die erkannte Verstopfung zu mindestens einer ersten Kategorie oder mindestens einer zweiten Kategorie gehört, und den Schritt "um zu gewährleisten, dass das Wasser im ersten Volumen turbulent fließt, wird die Pumpe so gesteuert, dass die Umdrehungen pro Minute (UpM) mindestens eines Pumpenflügels der Pumpe Werte annehmen, die während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode einen ersten Wert annehmen" je nachdem, welche Kategorie bestimmt wurde, in einer vorherbestimmten Anzahl wiederholt. So wird gewährleistet, dass die Verstopfungen durch Wiederholen der Vorgänge je nach Grad der Verstopfung behoben werden.

Das Merkmal einer weiteren möglichen Ausführungsform der Erfindung ist, dass sie eine Benutzerschnittstelle zur Bereitstellung von Informationen an den Benutzer umfasst, die durch die Steuereinheit gesteuert wird.

Das Merkmal einer weiteren möglichen Ausführungsform der Erfindung ist, dass die erwähnte Benutzerschnittstelle an dem Wasserheizer vorgesehen ist.

Das Merkmal einer weiteren möglichen Ausführungsform der Erfindung ist, dass die erwähnte Benutzerschnittstelle auf einem elektronischen Terminal vorgesehen, und derart konfiguriert ist, dass sie drahtlos mit der Steuereinheit kommuniziert.

Die Erfindung betrifft außerdem eine Methode zur zumindest partiellen Behebung einer zumindest partiellen Verstopfung im ersten Volumen eines Wasserheizers, umfassend eine erste Leitung, einen Wärmetauscher, umfassend ein erstes Volumen, das mit der genannten ersten Leitung hydraulisch verbunden ist, und eine Pumpe zum Pumpen des Wassers im genannten ersten Volumen. Die Steuereinheit ist so konfiguriert, dass sie die genannte Pumpe so steuert, dass bei Erkennung einer zumindest partiellen Verstopfung im ersten Volumen seitens der die genannte Pumpe steuernden Steuereinheit, das Wasser im ersten Volumen turbulent fließt.

Das Merkmal der Erfindung ist, dass die Pumpe so gesteuert wird, dass die Umdrehungen pro Minute (UpM) mindestens eines Pumpenflügels der Pumpe Werte annehmen, die während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode einen ersten Wert annehmen, um zu gewährleisten, dass das Wasser im ersten Volumen turbulent fließt.

Das Merkmal einer möglichen Ausführungsform der Erfindung ist, dass der genannte erste Wert in genügend gleichem Abstand zum genannten Maximalwert und zum genannten Minimalwert gewählt wird.

Das Merkmal einer weiteren möglichen Ausführungsform der Erfindung ist, dass die Pumpe so gesteuert wird, dass die Umdrehungen pro Minute des Pumpenflügels im genannten ersten Teil Werte annehmen, die sinusförmig variieren.

Das Merkmal einer weiteren möglichen Ausführungsform der Erfindung ist, dass die Pumpe so gesteuert wird, dass die Umdrehungen pro Minute des Pumpenflügels im genannten ersten Teil Werte annehmen, die so variieren, dass sie die Sinuswelle, deren Amplitude stufenweise steigt, kennzeichnen.

Das Merkmal einer weiteren möglichen Ausführungsform der Erfindung ist, dass bestimmt wird, ob die erkannte Verstopfung zu mindestens einer ersten Kategorie oder mindestens einer zweiten Kategorie gehört, und der Schritt "um zu gewährleisten, dass das Wasser im ersten Volumen turbulent fließt, wird die Pumpe so gesteuert, dass die Umdrehungen pro Minute (UpM) mindestens eines Pumpenflügels der Pumpe Werte annehmen, die während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode einen ersten Wert haben" je nachdem, welche Kategorie bestimmt wurde, in einer vorherbestimmten Anzahl wiederholt wird.

### KURZE BESCHREIBUNG DER FIGUREN

In Fig. 1 ist eine repräsentative Ansicht des Systems dargestellt.
In Fig. 2 ist eine schematische Ansicht des Systems dargestellt.
In Fig. 3 sind die Werte der den Pumpenflügel der Pumpe in der ersten Periode steuernden Steuereinheit je nach Zeit dargestellt.
In Fig. 4 sind die repräsentativen Ansichten des laminaren und turbulenten Flusses dargestellt.

### DETAILLIERTE BESCHREIBUNG DER ERFINDUNG

In dieser ausführlichen Beschreibung wird der Gegenstand der Erfindung anhand von Beispielen erläutert, die lediglich dem besseren Verständnis des Gegenstands dienen und nicht einschränkend sind.

Bei der Erfindung handelt es sich bezugnehmend auf Fig. 1 um ein System (200) zur zumindest partiellen Behebung der Verstopfung in einem ersten Volumen eines mit einer ersten Leitung (110) eines Wasserheizers (100) verbundenen Wärmetauschers. Die Erfindung ist zudem eine Methode, die dieses System (200) ausführt und ein Wasserheizer (100), vorzugsweise ein Kombi-Wasserheizer, der dieses System (200) umfasst.

Der Wasserheizer (100) umfasst eine erste Leitung (110), die hydraulisch mit einem Zentralheizkreislauf (310) verbunden ist, sowie eine zweite Leitung (120), die hydraulisch mit einer Hauswasserleitung verbunden ist. Die in dem Zentralheizkreislauf (310) zirkulierende Flüssigkeit tritt in die ersten Leitung (110) ein, tritt nach dem Erhitzen wieder aus und wird wieder in den Zentralheizkreislauf (310) geleitet. Das Leitungswasser, das aus einer Leitung wie der städtischen Wasserversorgung stammt, tritt in die zweite Leitung (120) ein und wird nach dem Erhitzen in die Hauswasserleitung eingeführt, damit Verbraucher es über Komponenten wie Wasserhähne u.Ä. nutzen können. Die Flüssigkeit in der erwähnten ersten Leitung (110) kann Wasser oder eine andere Flüssigkeit sein, die zu Heizzwecken verwendet wird.

Der Wasserheizer (100) enthält eine Heizzelle zum Erwärmen der Flüssigkeit in der ersten Leitung (110). Die erwähnte Heizzelle gibt durch den Verbrauch von Energiearten wie Strom, Gas u. Ä. Wärme ab. Die Heizzelle (130) kann durch thermostatartige Elemente oder eine Steuereinheit (210) gesteuert werden. Mit anderen Worten können die Zyklen, in denen die Heizzelle (130) aktiviert und deaktiviert ist, von diesen Komponenten gesteuert werden.

Die erste Leitung (110) kann auch eine Pumpe (140) zum Pumpen der Flüssigkeit in die erste Leitung (110) enthalten. Die Pumpe (140) kann auch einen Pumpenflügel umfassen. Die Steuereinheit (210) ist so konfiguriert, dass sie auch die Pumpe (140) steuert. Diese Steuerung kann erfolgen, indem die Anzahl der Umdrehungen pro Minute des Pumpenflügels oder der Drehmoment des Pumpenflügels verändert werden.

Der Wasserheizer (100) umfasst einen Wärmetauscher, um eine Wärmeübertragung zwischen der erwärmten Flüssigkeit in der ersten Leitung (110) und dem Wasser in der zweiten Leitung (120) zu gewährleisten, ohne dass diese sich miteinander vermischen. Der Wärmetauscher (150) kann ein erstes Volumen, das die Flüssigkeit in der ersten Leitung (110) aufnimmt, ein zweites Volumen, das die Flüssigkeit in der zweiten Leitung (120) aufnimmt, und ein Wärmeübertragungsmittel zur Wärmeübertragung zwischen dem ersten Volumen (151) und dem zweiten Volumen (152) umfassen. Der Wärmetauscher kann von einem Typ sein, der im Stand der Technik als Plattentyp bekannt ist. Die Neuerung in dem erfindungsgemäßen System (200) besteht darin, zu gewährleisten, dass die zumindest partielle Verstopfung in dem ersten Volumen des Wärmetauschers zumindest teilweise behoben wird.

Die Steuereinheit (210) kann eine Prozessoreinheit (211) und eine der genannten Prozessoreinheit (211) zugeordnete Speichereinheit (212) umfassen. Die Speichereinheit (212) kann eine Software umfassen, die die funktionalen Module umfasst, die aus den seitens der Prozessoreinheit (211) geführten Befehlszeilen bestehen.

Bezugnehmend auf Fig. 1 und 2 umfasst das erfindungsgemäße System (200) eine Durchflussmesseinrichtung (221) zur Messung des Volumenstroms der Flüssigkeit in der ersten Leitung (110). Die erwähnte Durchflussmesseinrichtung (221) kann ein Durchflusssensor sein.

Die Neuerung der Erfindung besteht darin, dass die Verstopfung durch die Steuereinheit (210) behoben wird, nachdem diese im ersten Volumen (151) erkannt wurde. Genaueres hinsichtlich der Erkennung der Verstopfung wird im Folgenden ausgeführt.

Das Wasser kann in den Leitungen zweierlei fließen, als laminarer Fluss oder als turbulenter Fluss. In Fig. 4 ist eine repräsentative Ansicht des laminaren und des turbulenten Flusses dargestellt. Beim laminaren Fluss bewegen sich die Flüssigkeitspartikel linear entlang der Leitung. Beim turbulenten Fluss hingegen üben die Flüssigkeitspartikel durch nichtlineare Bewegungen (spiralförmig o.Ä.) vermehrt eine Schneidkraft auf die Seiten der Leitungen aus. Dies wiederum gewährleistet, dass unerwünschte Partikel auf der Leitungsoberfläche, die eine Verstopfung verursachen, von der Leitungsoberfläche abgelöst werden und die Leitungsoberfläche gereinigt wird. Die Neuerung der Erfindung besteht darin, dass, wenn die Verstopfung erkannt wird, gewährleistet wird, dass das Wasser turbulent fliesst und die Verstopfung zumindest teilweise gereinigt wird.

Genauer ist die Steuereinheit (210) so konfiguriert, dass sie, wenn im ersten Volumen (151) eine Verstopfung erkannt wurde, die Pumpe (140) so betreibt, dass im ersten Volumen (151) ein turbulenter Flüssigkeitsstrom zustande kommt.

Das Betreiben der Pumpe, so dass ein turbulenter Flüssigkeitsstrom zustande kommt, wird möglich, indem die Geschwindigkeit (Umdrehungen pro Minute) des Pumpenflügels der Pumpe (140) während des ersten Teils einer ersten Periode zwischen einem Maximalwert und einem Minimalwert periodisch steigen und sinken und die Pumpe während eines zweiten Teils der genannten ersten Periode bei einem genügend konstanten ersten Wert betrieben wird. In Fig. 3 wird die Veränderung der Geschwindigkeiten, mit denen die Pumpe (140) betrieben wird, damit das Wasser im ersten Volumen (151) turbulent fließt, je nach Zeit dargestellt.

In einer möglichen Ausführungsform der Erfindung kann die Geschwindigkeit des Pumpenflügels der Pumpe (140) im ersten Teil wellenartige Werte annehmen, die zwischen einem Maximalwert und einem Minimalwert sinusförmig variieren.

In einer weiteren möglichen Ausführungsform der Erfindung kann die Geschwindigkeit des Pumpenflügels der Pumpe (140) im ersten Teil wellenartige Werte annehmen, deren Amplitude zwischen einem Maximalwert und einem Minimalwert nach und nach steigt und die sinusförmig variieren. In Fig. 3 ist die Veränderung der Werte in dieser Konstruktion je nach Zeit dargestellt.

Der hier genannte konstante erste Wert kann die Geschwindigkeit sein, mit der sich der Pumpenflügel der Pumpe (140) dreht, wenn der Wasserheizer (100) im Normalbetrieb ist. Diese Geschwindigkeit kann als nominale Geschwindigkeit bezeichnet werden.

In einer möglichen Ausführungsform der Erfindung ermittelt die Steuereinheit (210) die Kategorie der Verstopfung. Der ermittelten Kategorie entsprechend werden die Prozesse aus der ersten Periode wiederholt. So können sich beispielsweise eine erste Kategorie und eine zweite Kategorie hinsichtlich Merkmalen wie der Reduktion des Durchmessers der Leitung aufgrund der Verstopfung oder der Ausbreitung auf der Oberfläche der Leitung unterscheiden. So kann beispielsweise eine Verstopfung der ersten Kategorie eine Reduktion des Durchmessers der Leitung oder des ersten Volumens (151) um 10% verursachen, während eine Verstopfung der zweiten Kategorie eine Verstopfung um 40% verursachen kann. Der Grad der Verstopfung nimmt Einfluss auf den Komfort des Benutzers.

Das System umfasst ein Sensorsystem (220) zur Ermittlung der Verstopfung. Das genannte Sensorsystem (220) ist der Steuereinheit (210) zugeordnet. Die Steuereinheit (210) kann eine Verstopfung im ersten Volumen (151) den vom Sensorsystem (220) empfangenen Signalen entsprechend erkennen oder vom Sensorsystem (220) direkt Signale bezüglich einer Verstopfung empfangen.

Das System (200) umfasst einen ersten Temperatursensor (222), der an der ersten Leitung (110) angeordnet ist, um die Temperatur der aus der Heizzelle (130) austretenden Flüssigkeit zu messen. Das System (200) umfasst zudem einen zweiten Temperatursensor (223) an der zweiten Leitung (120) zum Messen der Temperatur der aus dem Wärmetauscher austretenden Flüssigkeit. Das System (200) kann eine Verbrauchsmessvorrichtung (224) zum Messen der Menge der von der Heizzelle verbrauchten Energieart umfassen. Die genannte Verbrauchsmessvorrichtung (224) kann ein Messelement zum Messen der von der Heizzelle verbrauchten Gas- oder Strommenge oder ein Zähler zum zählen der Zyklen, in denen die Heizzelle aktiviert und deaktiviert ist, sein.

Die Steuereinheit (210) empfängt die Messungen des Durchflusses, der Temperatur und der verbrauchten Energieart von der Durchflussmesseinrichtung (221), dem ersten Temperatursensor (222), dem zweiten Temperatursensor (223) und der Verbrauchsmessvorrichtung (224).

Die Prozessoreinheit (211) speichert die Messungen von Durchfluss, Temperatur und Menge der verbrauchten Energieart zugeordnet zu ihren Empfangszeiten in einer Speichereinheit (212).

Im Falle einer Verstopfung im ersten Volumen des Wärmetauschers (150) wird die Temperatur des Wassers im zweiten Volumen (152) um einen geringeren Grad ansteigen, da eine geringere Menge an erwärmter Flüssigkeit Wärme an das Wasser im zweiten Volumen (152) überträgt; mit anderen Worten wird die Temperatur unter dem erwarteten Temperaturbereich bleiben. Im Falle einer Verstopfung im ersten Volumen (151) wird die Durchflussgeschwindigkeit der Flüssigkeit in der ersten Leitung (110) abnehmen, da nicht die erwartete Flüssigkeitsmenge in den Zyklus treten wird, und dies wird die Temperatur der Flüssigkeit in der ersten Leitung (110) erhöhen. Außerdem wird die Betriebsfrequenz der Heizzelle erhöht, da die gewünschte Temperatur in der Hauswasserleitung nicht erreicht werden kann.

Demnach überwacht die Prozessoreinheit (211) die Messungen, die in der Speichereinheit (212) gespeichert sind. Die Prozessoreinheit (211) erzeugt ein Signal über die Verstopfung im ersten Volumen (151), wenn ein Zunahmetrend in den in einem ersten Zeitintervall vom ersten Temperatursensor (222) empfangenen Temperaturmessungen erkannt wird, wenn ein Abnahmetrend in den im erwähnten ersten Zeitintervall vom zweiten Temperatursensor (223) empfangenen Temperaturmessungen erkannt wird, wenn ein Abnahmetrend in den im ersten Zeitintervall von der Durchflussmesseinrichtung (221) empfangenen Durchflussmessungen erkannt wird, und wenn ein Zunahmetrend in den Messungen der Energieart erkannt wird, die von der Verbrauchsmessvorrichtung (224) empfangen werden.

Die Prozessoreinheit (211) erkennt den Zunahmetrend und den Abnahmetrend beispielsweise wie folgt: Die Prozessoreinheit (211) erkennt den Zunahmetrend, wenn sie feststellt, dass sich die Anfangswerte und Endwerte einer vorgegebenen Anzahl überwachter Messungen in einem ersten Wertbereich befinden, welcher der Reihe nach über den Anfangswerten und Endwerten eines normalen Wertbereichs liegt, und erkennt den Abnahmetrend, wenn sie feststellt, dass sich die Anfangswerte und Endwerte einer vorgegebenen Anzahl überwachter Messungen in einem ersten Wertbereich befinden, welcher der Reihe nach unter dem Anfang und Ende eines normalen Wertbereichs liegt. Als Alternative kann der Zunahmetrend erkannt werden, wenn festgestellt wird, dass die Mehrzahl der aufeinanderfolgenden Messungen entsprechend der Zeit zunimmt, und dass sie über bestimmten Schwellenwerten liegt; der Abnahmetrend kann erkannt werden, wenn festgestellt wird, dass die Mehrzahl der aufeinanderfolgenden Messungen abnimmt, und dass sie unter bestimmten Schwellenwerten liegt. In einer möglichen Ausführungsform kann der Zunahme- oder Abnahmetrend durch Berücksichtigung der in bestimmten Intervallen beobachteten Maximal- und/oder Minimalwerte erkannt werden.

Das System (200) kann auch eine der Prozessoreinheit (211) zugeordnete Benutzerschnittstelle (250) umfassen, um zu gewährleisten, dass das genannte Signal an den Benutzer gesendet wird. Die genannte Benutzerschnittstelle (250) kann an dem Wasserheizer (100) vorgesehen sein. Die Benutzerschnittstelle (250) kann in einer möglichen Ausführungsform in einem vom Wasserheizer (100) entfernten Raum angeordnet sein und drahtgebunden oder drahtlos für Datenaustausch mit der Prozessoreinheit (211) sorgen. In einer möglichen Ausführungsform kann die Benutzerschnittstelle (250) auf einem elektronischen Terminal vorgesehen sein. Die Prozessoreinheit (211) kann die Daten drahtlos mit dem elektronischen Terminal austauschen. Das genannte elektronische Terminal kann ein Server, ein mobiles Gerät, ein Computer u.Ä. sein. Falls es sich beim Terminal um einen Server handelt, kann die Verstopfung vom Technik-Service des Wasserheizers (100) im Voraus erkannt und Ersatzteile besorgt werden, so dass eine frühe Maßnahmenplanung vorgenommen werden kann.

### DIE IN DEN FIGUREN ANGEGEBENEN REFERENZNUMMERN

100 Wasserheizer
110 Erste Leitung
120 Zweite Leitung
130 Heizzelle
140 Pumpe
150 Wärmetauscher
151 Erstes Volumen
152 Zweites Volumen
153 Wärmeübertragungsmittel
200 System
210 Steuereinheit
211 Prozessoreinheit
212 Speichereinheit
220 Sensorsystem
221 Durchflussmesseinrichtung
222 Erster Temperatursensor
223 Zweiter Temperatursensor
224 Verbrauchsmessvorrichtung
250 Benutzerschnittstelle
310 Zentralheizkreislauf
320 Hauswasserleitung

## Patentansprüche

1. System (200) zur zumindest partiellen Behebung einer zumindest partiellen Verstopfung im ersten Volumen (151) eines Wasserheizers (100), umfassend eine erste Leitung (110), einen Wärmetauscher (151), umfassend ein erstes Volumen (151), das mit der genannten ersten Leitung (110) hydraulisch verbunden ist, und eine Pumpe (140) zum Pumpen des Wassers im genannten ersten Volumen (151), wobei es eine Steuereinheit (210) zum Steuern der genannten Pumpe (140) umfasst und **gekennzeichnet dadurch, dass** die genannte Steuereinheit (210) so konfiguriert ist, dass sie die Pumpe (140) im Falle einer zumindest partiellen Verstopfung im ersten Volumen (151) so steuert, dass das Wasser im ersten Volumen (151) turbulent fließt, wobei die Steuereinheit (210) die Pumpe (140) so steuert, dass die Umdrehungen pro Minute (UpM) mindestens eines Pumpenflügels der Pumpe (140) Werte annehmen, die während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode einen ersten Wert annehmen, um zu gewährleisten, dass das Wasser im ersten Volumen (151) turbulent fließt.

2. System (200) nach Anspruch 1, ***gekennzeichnet dadurch,* dass** der genannte erste Wert in genügend gleichem Abstand zum genannten Maximalwert und zum genannten Minimalwert gewählt wird.

3. System (200) nach Anspruch 1, ***gekennzeichnet dadurch,* dass** die Steuereinheit (210) so konfiguriert ist, dass sie die Pumpe (140) so steuert, dass die Umdrehungen pro Minute des Pumpenflügels im genannten ersten Teil Werte annehmen, die sinusförmig variieren.

4. System (200) nach Anspruch 3, ***gekennzeichnet dadurch,* dass** die Steuereinheit (210) so konfiguriert ist, dass sie die Pumpe (140) so steuert, dass die Umdrehungen pro Minute des Pumpenflügels im genannten ersten Teil Werte annehmen, die so variieren, dass sie die Sinuswelle, deren Amplitude stufenweise steigt, kennzeichnen.

5. System (200) nach Anspruch 1, ***gekennzeichnet dadurch,* dass** die Steuereinheit (210) so konfiguriert ist, dass sie bestimmt, ob die erkannte Verstopfung zu mindestens einer ersten Kategorie oder mindestens einer zweiten Kategorie gehört, und den Schritt "um zu gewährleisten, dass das Wasser im ersten Volumen turbulent fließt, wird die Pumpe (140) so gesteuert, dass die Umdrehungen pro Minute (UpM) mindestens eines Pumpenflügels der Pumpe (140) Werte annehmen, die während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode einen ersten Wert annehmen" je nachdem, welche Kategorie bestimmt wurde, in einer vorherbestimmten Anzahl wiederholt.

6. System (200) nach Anspruch 1, ***gekennzeichnet dadurch,* dass** sie eine Benutzerschnittstelle (250) zur Bereitstellung von Informationen an den Benutzer umfasst, die durch die Steuereinheit (210) gesteuert wird.

7. System (200) nach Anspruch 6, ***gekennzeichnet dadurch,* dass** die erwähnte Benutzerschnittstelle (250) an dem Wasserheizer (100) vorgesehen ist.

8. System (200) nach Anspruch 6, ***gekennzeichnet dadurch,* dass** die erwähnte Benutzerschnittstelle (250) auf einem elektronischen Terminal vorgesehen, und derart konfiguriert ist, dass sie drahtlos mit der Steuereinheit (210) kommuniziert.

9. Methode zur zumindest partiellen Behebung einer zumindest partiellen Verstopfung im ersten Volumen (151) eines Wasserheizers (100), umfassend eine erste Leitung (110), einen Wärmetauscher (150), umfassend ein erstes Volumen (151), das mit der genannten ersten Leitung (110) hydraulisch verbunden ist, und eine Pumpe (140) zum Pumpen des Wassers im genannten ersten Volumen (151), **gekennzeichnet dadurch, dass** die Steuereinheit der Pumpe so konfiguriert ist, dass sie die genannte Pumpe (140) so steuert, dass bei Erkennung einer zumindest partiellen Verstopfung im ersten Volumen (151) seitens der die genannte Pumpe (140) steuernden Steuereinheit (210), das Wasser im ersten Volumen (151) turbulent fließt, wobei die Pumpe (140) so gesteuert wird, dass die Umdrehungen pro Minute (UpM) mindestens eines Pumpenflügels der Pumpe (140) Werte annehmen, die während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode einen ersten Wert annehmen, um zu gewährleisten, dass das Wasser im ersten Volumen (151) turbulent fließt.

10. Methode nach Anspruch 9, ***gekennzeichnet dadurch,* dass** der genannte erste Wert in genügend gleichem Abstand zum genannten Maximalwert und zum genannten Minimalwert gewählt wird.

11. Methode nach Anspruch 9, ***gekennzeichnet dadurch,* dass** die Pumpe (140) so gesteuert wird, dass die Umdrehungen pro Minute des Pumpenflügels im genannten ersten Teil Werte annehmen, die sinusförmig variieren.

12. Methode nach Anspruch 11, ***gekennzeichnet dadurch,* dass** die Pumpe (140) so gesteuert wird, dass die Umdrehungen pro Minute des Pumpenflügels im genannten ersten Teil Werte annehmen, die so variieren, dass sie die Sinuswelle, deren Amplitude stufenweise steigt, kennzeichnen.

13. Methode nach Anspruch 9, ***gekennzeichnet dadurch,* dass** bestimmt wird, ob die erkannte Verstopfung zu mindestens einer ersten Kategorie oder mindestens einer zweiten Kategorie gehört, und der Schritt "um zu gewährleisten, dass das Wasser im ersten Volumen (151) turbulent fließt, wird die Pumpe (140) so gesteuert, dass die Umdrehungen pro Minute (UpM) mindestens eines Pumpenflügels der Pumpe (140) während des ersten Teils einer ersten Periode zwischen einem Maximalwert und einem Minimalwert periodisch steigen und sinken und die Umdrehungen pro Minute des genannten Pumpenflügels während des zweiten Teils der genannten ersten Periode einen ersten Wert annehmen" je nachdem, welche Kategorie bestimmt wurde, in einer vorherbestimmten Anzahl wiederholt wird.

## Claims

1. System (200) for at least partially unclogging an at least partial blockage in the first volume (151) of a water heater (100) comprising a first line (110), a heat exchanger (151) comprising a first volume (151) which is hydraulically connected to the mentioned first line (110), and a pump (140) for pumping the water in the mentioned first volume (151), wherein the system comprises a control unit (210) for controlling the mentioned pump (140) and **characterized in that** the mentioned control unit (210) is configured such that it controls the pump (140) in the case of an at least partial blockage in the first volume (151) such that the water in the first volume (151) flows in a turbulent manner, wherein the control unit (210) controls the pump (140) such that the revolutions per minute (rpm) of at least one pump vane of the pump (140) assume values which periodically rise and fall between a maximum value and a minimum value during the first portion of a first period and the revolutions per minute of the mentioned pump vane assume a first value during the second portion of the mentioned first period in order to ensure that the water in the first volume (151) flows in a turbulent manner.

2. System (200) according to Claim 1, ***characterized* in that** the mentioned first value is selected at a sufficiently equal distance from the mentioned maximum value and from the mentioned minimum value.

3. System (200) according to Claim 1, ***characterized* in that** the control unit (210) is configured such that it controls the pump (140) such that the revolutions per minute of the pump vane in the mentioned first portion assume values which vary sinusoidally.

4. System (200) according to Claim 3, ***characterized* in that** the control unit (210) is configured such that it controls the pump (140) such that the revolutions per minute of the pump vane in the mentioned first portion assume values which vary such that they characterize the sine wave, the amplitude of which rises in steps.

5. System (200) according to Claim 1, ***characterized* in that** the control unit (210) is configured such that it determines whether the identified blockage belongs to at least a first category or at least a second category, and repeats the step "in order to ensure that the water in the first volume flows in a turbulent manner, the pump (140) is controlled such that the revolutions per minute (rpm) of at least one pump vane of the pump (140) assume values which periodically rise and fall between a maximum value and a minimum value during the first portion of a first period and the revolutions per minute of the mentioned pump vane assume a first value during the second portion of the mentioned first period" a predetermined number of times depending on which category was determined.

6. System (200) according to Claim 1, ***characterized* in that** it comprises a user interface (250) for providing information to the user, the user interface being controlled by the control unit (210).

7. System (200) according to Claim 6, ***characterized* in that** the mentioned user interface (250) is provided on the water heater (100).

8. System (200) according to Claim 6, ***characterized* in that** the mentioned user interface (250) is provided on an electronic terminal, and is configured in such a way that it communicates wirelessly with the control unit (210) .

9. Method for at least partially unclogging an at least partial blockage in the first volume (151) of a water heater (100) comprising a first line (110), a heat exchanger (150) comprising a first volume (151) which is hydraulically connected to the mentioned first line (110), and a pump (140) for pumping the water in the mentioned first volume (151), **characterized in that** the control unit of the pump is configured such that it controls the mentioned pump (140) such that, when an at least partial blockage in the first volume (151) is identified by the control unit (210) controlling the mentioned pump (140), the water in the first volume (151) flows in a turbulent manner, wherein the pump (140) is controlled such that the revolutions per minute (rpm) of at least one pump vane of the pump (140) assume values which periodically rise and fall between a maximum value and a minimum value during the first portion of a first period and the revolutions per minute of the mentioned pump vane assume a first value during the second portion of the mentioned first period in order to ensure that the water in the first volume (151) flows in a turbulent manner.

10. Method according to Claim 9, ***characterized* in that** the mentioned first value is selected at a sufficiently equal distance from the mentioned maximum value and from the mentioned minimum value.

11. Method according to Claim 9, ***characterized* in that** the pump (140) is controlled such that the revolutions per minute of the pump vane in the mentioned first portion assume values which vary sinusoidally.

12. Method according to Claim 11, ***characterized* in that** the pump (140) is controlled such that the revolutions per minute of the pump vane in the mentioned first portion assume values which vary such that they characterize the sine wave, the amplitude of which rises in steps.

13. Method according to Claim 9, ***characterized* in that** a determination is made as to whether the identified blockage belongs to at least a first category or at least a second category, and the step "in order to ensure that the water in the first volume (151) flows in a turbulent manner, the pump (140) is controlled such that the revolutions per minute (rpm) of at least one pump vane of the pump (140) assume values which periodically rise and fall between a maximum value and a minimum value during the first portion of a first period and the revolutions per minute of the mentioned pump vane assume a first value during the second portion of the mentioned first period" is repeated a predetermined number of times depending on which category was determined.

## Revendications

1. Système (200) pour éliminer au moins partiellement une obstruction au moins partielle dans le premier volume (151) d'un chauffe-eau (100), comprenant une première conduite (110), un échangeur de chaleur (151), comprenant un premier volume (151) qui est relié hydrauliquement à ladite première conduite (110), et une pompe (140) destinée à pomper l'eau dans ledit premier volume (151), celui-ci comprenant une unité de commande (210) destinée à commander ladite pompe (140) et étant **caractérisé en ce que** ladite unité de commande (210) est configurée de telle sorte qu'elle commande la pompe (140) dans le cas d'une obstruction au moins partielle dans le premier volume (151) de manière à ce que l'eau s'écoule de manière turbulente dans le premier volume (151), l'unité de commande (210) commandant la pompe (140) de telle sorte que les tours par minute (tpm) d'au moins une pale de la pompe (140) adoptent des valeurs qui augmentent et diminuent périodiquement entre une valeur maximale et une valeur minimale pendant la première partie d'une première période et que les tours par minute de ladite pale de la pompe adoptent une première valeur pendant la deuxième partie de ladite première période afin de garantir que l'eau s'écoule de manière turbulente dans le premier volume (151).

2. Système (200) selon la revendication 1, ***caractérisé en ce* que** ladite première valeur est choisie à une distance suffisamment égale de ladite valeur maximale et de ladite valeur minimale.

3. Système (200) selon la revendication 1, ***caractérisé en ce* que** l'unité de commande (210) est configurée de telle sorte qu'elle commande la pompe (140) de manière à ce que les tours par minute de la pale de la pompe dans ladite première partie adoptent des valeurs qui varient de manière sinusoïdale.

4. Système (200) selon la revendication 3, ***caractérisé en ce* que** l'unité de commande (210) est configurée de telle sorte qu'elle commande la pompe (140) de manière à ce que les tours par minute de la pale de la pompe dans ladite première partie adoptent des valeurs qui varient de telle sorte qu'elles caractérisent l'onde sinusoïdale dont l'amplitude augmente par paliers.

5. Système (200) selon la revendication 1, ***caractérisé en ce* que** l'unité de commande (210) est configurée de telle sorte qu'elle détermine si l'obstruction reconnue appartient à au moins une première catégorie ou à au moins une deuxième catégorie, et qu'elle répète l'étape « afin de garantir que l'eau s'écoule de manière turbulente dans le premier volume, la pompe (140) est commandée de telle sorte que les tours par minute (tpm) d'au moins une pale de la pompe (140) adoptent des valeurs qui augmentent et diminuent périodiquement entre une valeur maximale et une valeur minimale pendant la première partie d'une première période et que les tours par minute de ladite pale de la pompe adoptent une première valeur pendant la deuxième partie de ladite première période », selon la catégorie qui a été déterminée, un nombre prédéterminé de fois.

6. Système (200) selon la revendication 1, ***caractérisé en ce* qu'**il comprend une interface utilisateur (250) destinée à fournir des informations à l'utilisateur, laquelle est commandée par l'unité de commande (210).

7. Système (200) selon la revendication 6, ***caractérisé en ce* que** ladite interface utilisateur (250) se trouve sur le chauffe-eau (100).

8. Système (200) selon la revendication 6, ***caractérisé en ce* que** ladite interface utilisateur (250) se trouve sur un terminal électronique et est configurée de telle sorte qu'elle communique sans fil avec l'unité de commande (210).

9. Procédé pour éliminer au moins partiellement une obstruction au moins partielle dans le premier volume (151) d'un chauffe-eau (100), comprenant une première conduite (110), un échangeur de chaleur (150), comprenant un premier volume (151) qui est relié hydrauliquement à ladite première conduite (110), et une pompe (140) destinée à pomper l'eau dans ledit premier volume (151), **caractérisé en ce que** l'unité de commande de la pompe est configurée de telle sorte qu'elle commande ladite pompe (140) de manière à ce que lors de la reconnaissance d'une obstruction au moins partielle dans le premier volume (151) du côté de l'unité de commande (210) qui commande ladite pompe (140), l'eau s'écoule de manière turbulente dans le premier volume (151), la pompe (140) étant commandée de telle sorte que les tours par minute (tpm) d'au moins une pale de la pompe (140) adoptent des valeurs qui augmentent et diminuent périodiquement entre une valeur maximale et une valeur minimale pendant la première partie d'une première période et que les tours par minute de ladite pale de la pompe adoptent une première valeur pendant la deuxième partie de ladite première période afin de garantir que l'eau s'écoule de manière turbulente dans le premier volume (151).

10. Procédé selon la revendication 9, ***caractérisé en ce* que** ladite première valeur est choisie à une distance suffisamment égale de ladite valeur maximale et de ladite valeur minimale.

11. Procédé selon la revendication 9, ***caractérisé en ce* que** la pompe (140) est commandée de telle sorte que les tours par minute de la pale de la pompe dans ladite première partie adoptent des valeurs qui varient de manière sinusoïdale.

12. Procédé selon la revendication 11, ***caractérisé en ce* que** la pompe (140) est commandée de telle sorte que les tours par minute de la pale de la pompe dans ladite première partie adoptent des valeurs qui varient de manière à ce qu'elles caractérisent l'onde sinusoïdale dont l'amplitude augmente par paliers.

13. Procédé selon la revendication 9, ***caractérisé en ce* qu'**il est déterminé si l'obstruction reconnue appartient à au moins une première catégorie ou à au moins une deuxième catégorie, et l'étape « afin de garantir que l'eau s'écoule de manière turbulente dans le premier volume (151), la pompe (140) est commandée de telle sorte que les tours par minute (tpm) d'au moins une pale de la pompe (140) augmentent et diminuent périodiquement entre une valeur maximale et une valeur minimale pendant la première partie d'une première période et que les tours par minute de ladite pale de la pompe adoptent une première valeur pendant la deuxième partie de ladite première période », selon la catégorie qui a été déterminée, est répétée un nombre prédéterminé de fois.
